# EUROPÄISCHE PATENTSCHRIFT

(11) **EP 0 886 550 B1**
(45) Veröffentlichungstag und Bekanntmachung des Hinweises auf die Patenterteilung: **29.09.1999**
(21) Anmeldenummer: 97918019.7
(22) Anmeldetag: 07.03.1997
(51) Int. Cl.: B21B 19/04, B21B 37/78

(54) **VERFAHREN UND VORRICHTUNG ZUM HERSTELLEN EINES HOHLKÖRPERS AUS MASSIVEM RUNDSTAHL**
METHOD AND DEVICE FOR PRODUCING A HOLLOW BODY FROM SOLID ROUND STEEL
PROCEDE ET DISPOSITIF PERMETTANT DE PRODUIRE UN CORPS CREUX EN ACIER ROND MASSIF

(30) Priorität: 13.03.1996 DE 19611782
(43) Veröffentlichungstag der Anmeldung: 30.12.1998
(73) Patentinhaber: MANNESMANN Aktiengesellschaft, 40213 Düsseldorf (DE)
(72) Erfinder: KÜMMERLING, Rolf, D-47249 Duisburg (DE); KINDSGRAB, Adolf, D-45359 Essen (DE); PIETERS, Rolf, D-45473 Mülheim (DE)
(74) Vertreter: Meissner, Peter E., Dipl.-Ing.
(86) Internationale Anmeldenummer: DE9700507
(87) Internationale Veröffentlichungsnummer: WO9733707

(56) Entgegenhaltungen:
- DE-C- 4 308 721
- PATENT ABSTRACTS OF JAPAN vol. 006, no. 086 (M-131), 25.Mai 1982 & JP 57 022807 A (SUMITOMO METAL IND LTD), 5.Februar 1982,
- PATENT ABSTRACTS OF JAPAN vol. 010, no. 187 (M-493), 2.Juli 1986 & JP 61 030207 A (SUMITOMO METAL IND LTD), 12.Februar 1986,
- PATENT ABSTRACTS OF JAPAN vol. 010, no. 176 (M-491), 20.Juni 1986 & JP 61 027108 A (SUMITOMO METAL IND LTD;OTHERS: 01), 6.Februar 1986,

## Beschreibung

Die Erfindung betrifft ein Verfahren zum Herstellen eines Hohlkörpers aus massivem auf Umformtemperatur erwärmten Rundstahl gemäß dem Gattungsbegriff des Anspruchs 1, sowie eine Vorrichtung zur Durchführung dieses Verfahrens.

Das grundlegende Verfahren zum Herstellen eines Hohlkörpers aus massivem Rundstahl mittels Schrägwalzen als Vorstufe zur Herstellung nahtloser Rohre ist bekannt (siehe Stradtmann, Stahlrohr-Handbuch, 7. Auflage 1973, Vulkan-Verlag Essen). Eine der bekannten Anordnungen ist die Verwendung eines Zweiwalzen-Schrägwalzwerkes mit Diescherscheiben zur Führung des Walzgutes (DE-PS 4308721).

Für die Verteilung der Wanddicke am Fertigrohr, insbesondere die Exzentrizität, ist eine gleichmäßige Wanddicke des Hohlblockes von entscheidender Bedeutung. Diese wird idealerweise dann optimal sein, wenn sich der zu lochende Block, bzw. der daraus entstehende Hohlblock mit seiner Mittenachse genau auf der Walzwerksmittenachse befindet und die Mittenachse des Lochdornes ebenfalls genau mit dem Verlauf der Walzwerksmittenachse zusammenfällt. Durch Störungen kann es zu Abweichungen kommen, die sich in Abweichungen von der Ideallage bemerkbar machen, wobei diese Abweichungen in Anteile in Richtung der Walzen und senkrecht dazu in Richtung der Führungen aufgeteilt werden können. Abweichungen des Lochdornes werden im Idealfall über das Kräftegleichgewicht ausgeglichen. Abweichungen der Lage des Ausgangsblockes führen bei Walzbeginn zum außermittigen Anlochen, was insbesondere bei dickwandigen Hohlkörpern, wo die über das Kräftegleichgewicht hervorgerufenen Rückstellkräfte klein sind, zu deutlich einseitigen Wanddicken und damit zu Ausfall führen.
Um ein solches außermittiges Anlochen zu verhindern, wird versucht, den Lochvorgang so zu gestalten, daß nach dem Erfassen des Blockes durch die Walzen als nächstes die Führungen, beispielsweise die drehende Diescherscheibe, den Block mittig führen, bevor die Blockstirnfläche den Lochdorn berührt. Bedingt durch den Radius der Diescherscheiben ist das jedoch nicht in allen Fällen zu gewährleisten.

Aufgabe der Erfindung ist es, ein Verfahren und eine Vorrichtung zum Herstellen eines Hohlkörpers aus massivem auf Umformtemperatur erwärmten Rundstahl anzugeben, mit dem mit einfachen Mitteln die Blockzentrierung, insbesondere bei dickwandigen Hohlkörpern vor dem Anlochvorgang gewährleistet werden kann.

Diese Aufgabe wird mit den Merkmalen der unablängigen Ansprüche 1 und 2 gelöst. Vorteilhafte Weiterbildungen sind Bestandteil von Unteransprüchen.

Gemäß dem vorgeschlagenen Verfahren wird unmittelbar vor Beginn des Lochens der freie Abstand zwischen den kaliberschließenden Führungen, vorzugsweise Diescherscheiben, im Vergleich zur stationären Walzphase verringert, wobei nach dem Anwalzen der Abstand sich auf den üblichen Wert der stationären Walzphase einstellt. In vorteilhafter Weise soll die Abstandsänderung durch die bei der Umformung in Richtung der Führungen (Diescherscheiben) auftretenden Kräfte von selbst erfolgen.

Vorrichtungsmäßig wird das erfindungsgemäße Verfahren in der Weise realisiert, indem am Schwenk- oder Verschiebearm der kaliberschließenden Führungen ein Mittel angeordnet ist, das kraftmäßig auf die Führung im Sinne einer Verringerung des freien Abstandes wirkt. Vorzugsweise ist dieses Mittel ein vorspannbares Federpaket. Alternativ kann die Einwirkung aber auch über eine hydraulisch oder pneumatisch betätigbare Kolben-Zylindereinheit mit direkter oder indirekter Wirkung wie z. B. über einen Exzenter erfolgen. Die Mittel weisen eine progressive Kennlinie auf, so daß die Kraft zum Erweitern des Führungsabstandes mit größer werdendem Öffnungsweg deutlich zunimmt, wobei die Kraft zum Erreichen des Führungsabstandes unter stationären Bedingungen jedoch kleiner als die durch die Umformung erzeugte Gegenkraft" ist. Die Rückstellung auf den üblichen freien Abstand erfolgt damit selbsttätig.
Der Vorteil des vorgeschlagenen Verfahrens ist darin zu sehen, daß mit sehr einfachen konstruktiven Mitteln die gewünschte Anwalzzentrierung erzielt wird.

In der Zeichnung wird anhand eines Ausführungsbeispieles das erfindungsgemäße Verfahren näher erläutert.

Es zeigen:
- Figur 1: In der Ebene der Führung eine Draufsicht auf ein Führungselement
- Figur 2: Im vergrößerten Maßstab das Detail A

In Figur 1 ist in der Ebene der Führung eine Draufsicht auf ein Führungselement und in Figur 2 im vergrößerten Maßstab das Detail A dargestellt. Zwischen zwei stationär angeordneten Ständern 1,2 ist mittels einer ausschwenkbaren Schwinge 3 auf einem Lagerbock 4 das Führungselement 5, hier in Form einer Diescherscheibe angeordnet. Der Antrieb der Diescherscheibe 5 erfolgt mittels eines unterhalb der Schwinge 3 angeordneten Hydromotors 6. An dem in dieser Darstellung rechten Ende der Schwinge 3 ist der Verstellmechanismus zum Einstellen des freien Abstandes 7 der Diescherscheibe 5 angeordnet. Das pratzenartig ausgebildete Ende 8 der Schwinge 3 liegt mit einem Anschlagelement 9 auf dem hutförmig ausgebildeten Gegenstück 10 des Verstellmechanismus. Um die Kreisbewegung des pratzenartig ausgebildeten Endes 8 der Schwinge 3 auszugleichen, weist das Gegenstück 10 eine kalottenförmig ausgebildete Gegenfläche 11 auf. Ein mit einer zentrischen Ausnehmung versehenes kolbenartig ausgebildete Element 12 ist mittels Gewinde und einer Kontermutter 13 fest mit der Kolbenstange 14 des Verstellmechanismus verbunden. In der zuvor erwähnten zentrischen Ausnehmung ist beispielsweise ein Tellerfederpaket 15 angeordnet, das durch eine Schraube 16 vorspannbar ist. Die Einstellung des Abstandes 7 der Diescherscheibe 5 erfolgt über ein Spindelelement 17, das in Figur 1 nur grob angedeutet ist. Der Hub 18, der sich aus dem Spalt zwischen der Stirnfläche des kolbenähnlichen Elementes 12 und der innenliegenden Stirnfläche des Gegenstückes 10 ergibt, entspricht dem halben Unterschied des Abstandes 7 der Diescherscheiben 5 vor dem Anwalzen und der stationären Walzphase..

## Patentansprüche

1. Verfahren zum Herstellen eines Hohlkörpers aus massivem auf Umformtemperatur erwärmten Rundstahl durch Lochen in einem Schrägwalzwerk unter Verwendung kaliberschließender Führungselemente (5), dadurch gekennzeichnet,
daß vor Beginn des Lochens der freie Abstand (7) zwischen den kalibarschließenden Führungselementen (5) im Vergleich zur stationären Walzphase verringert wird und nach dem Anwalzen der Abstand (7) sich auf den üblichen Wert der stationären Phase einstellt und durch Abgleich der bei der Verformung vom Rundstahl auf die kaliberschließenden Führungselemente (5) wirkenden Kräfte und die das Kaliberöffnungsmaß klein haltenden Schließkräfte die Abstandsveränderungen von selbst erfolgen.

2. Vorrichtung zur Durchführung des Verfahrens nach Anspruch 1 mit einem Zweiwalzen-Schrägwalzwerk und einem zwischen den Schrägwalzen gehaltenen Lochdorn unter Verwendung kaliberschließender Führungselemente (5), insbesondere Diescherscheiben, wobei der freie Abstand (7) der zwischen Ständern (1,2) schwenk- oder verschiebbar angeordneten Führungselemente (5) in der Ebene der Führungselemente (5) in Relation zum verwendeten Rundstahldurchmesser einstellbar ist,
dadurch gekennzeichnet,
daß an einem schwenk- oder verschiebbaren Führungselement (5) ein Mittel angeordnet ist, das kraftmäßig auf das Führungselement (5) im Sinne einer Verringerung des freien Abstandes (7) einwirkt und eine progressive Verstellkennlinie aufweist.

3. Vorrichtung nach Anspruch 2,
dadurch gekennzeichnet,
daß das Mittel ein vorspannbares Federpaket (15) ist.

4. Vorrichtung nach Anspruch 2,
dadurch gekennzeichnet,
daß das Mittel eine hydraulisch oder pneumatisch betätigbare Kolben-Zylindereinheit ist.

## Claims

1. A process for producing a hollow body of solid round steel which has been heated to deformation temperature, by piercing in a cross-rolling mill using groove-closing guide elements (5), characterised in that before the beginning of piercing the free distance (7) between the groove-closing guide elements (5) is reduced compared with the stationary rolling phase and after initial rolling the distance (7) adjusts to the usual value of the stationary phase and the changes in distance are effected automatically by compensation of the forces acting on the groove-closing guide elements (5) upon the deformation of the round steel and the closing forces which keep the amount of groove opening small.

2. An apparatus for performing the process according to Claim 1, with a dual-roll cross-rolling mill and a piercing mandrel held between the inclined rolls using groove-closing guide elements (5), in particular Diescher discs, the free distance (7) of the guide elements (5) arranged pivotably or displaceably between columns (1, 2) in the plane of the guide elements (5) being adjustable in relation to the diameter of round steel being used,
characterised in that
a means is arranged on a pivotable or displaceable guide element (5) which acts force-wise on the guide element (5) to reduce the free distance (7) and has a progressive characteristic adjustment curve.

3. An apparatus according to Claim 2, characterised in that the means is a prestressable set of springs (15).

4. An apparatus according to Claim 2, characterised in that the means is a piston-cylinder unit which can be actuated hydraulically or pneumatically.

## Revendications

1. Procédé pour fabriquer un corps creux à partir d'acier rond massif chauffé à la température de déformation par perçage dans un laminoir à cylindres obliques en utilisant des éléments de guidage (5) fermant le calibre,
caractérisé en ce que, avant le début du perçage, la distance libre (7) entre les éléments de guidage (5) fermant le calibre est diminuée en comparaison de la phase de laminage stationnaire et, après le laminage, la distance (7) est réglée à la valeur usuelle de la phase stationnaire et les modifications de distance ont lieu d'elles-mêmes par égalisation des forces agissant sur les éléments de guidage (5) fermant le calibre lors de la déformation de l'acier rond et des forces de fermeture maintenant petite la valeur d'ouverture du calibre.

2. Dispositif pour la mise en oeuvre du procédé selon la revendication 1, comportant un laminoir à cylindres obliques à deux cylindres et un mandrin de perçage maintenu entre les cylindres obliques en utilisant des éléments de guidage (5) fermant le calibre, en particulier des plaques Diescher, la distance libre (7) des éléments de guidage (5), agencés de façon déplaçable ou pivotante entre des montants (1,2), étant réglable dans le plan des éléments de guidage (5) en relation avec le diamètre utilisé de l'acier rond,
caractérisé en ce que, sur un élément de guidage (5) déplaçable ou pouvant pivoter, il est agencé un moyen qui agit, par force, sur l'élément de guidage (5) dans le sens d'une diminution de la distance libre (7) et présente une courbe caractéristique de réglage progressive.

3. Dispositif selon la revendication 2,
caractérisé en ce que le moyen est un groupe de ressorts (15) pouvant être précontraints.

4. Dispositif selon la revendication 2,
caractérisé en ce que le moyen est un vérin pouvant être actionné de façon hydraulique ou pneumatique.
